# FASCICULE DE BREVET EUROPEEN

(11) **EP 0 833 120 B1**
(45) Date de publication et mention de la délivrance du brevet: **19.12.2001**
(21) Numéro de dépôt: 97402214.7
(22) Date de dépôt: 24.09.1997
(51) Int. Cl.: F25J 3/04

(54) **Procédé pour l'alimentation d'une unité consommatrice d'oxygène**
Verfahren zur Sauerstoffversorgung einer Verbrauchereinheit
Process for supplying oxygen to a consumption unit

(30) Priorité: 25.09.1996 FR 9611680
(43) Date de publication de la demande: 01.04.1998
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Magnet, Didier, 94300 Vincennes (FR); Garnier, Emmanuel, 75012 Paris (FR); Saulnier, Bernard, 92700 Colombes (FR)
(74) Mandataire: Mercey, Fiona Susan

(56) Documents cités:
- EP-A- 0 653 599
- DE-A- 4 219 160
- PATENT ABSTRACTS OF JAPAN vol. 010, no. 335 (C-384), 13 novembre 1986 & JP 61 139609 A (KAWASAKI STEEL CORP), 26 juin 1986,

## Description

La présente invention concerne un procédé et une installation pour l'alimentation d'une unité consommatrice d'un gaz, et en particulier, d'un gaz de l'air produit par un appareil de séparation de l'air par distillation cryogénique.

La méthode classique pour alimenter un haut-fourneau est montrée en figure 1. De l'air est envoyé à un compresseur 3 et ensuite à une unité de séparation cryogénique 5. L'oxygène produit est comprimé dans un compresseur 7 et mélangé à un débit d'air provenant d'une soufflante 1 avant d'être envoyé au haut-fourneau HF.

Un procédé analogue est aussi décrit dans le document DE-A-42 19 160.

JP139609/1986 décrit (figure 2) un système dans lequel un appareil de séparation d'air 5 est alimenté par de l'air enrichi en oxygène provenant de la soufflante 1 d'un haut fourneau HF. L'oxygène 4 produit par l'appareil de séparation à basse pression est envoyé à l'aspiration de la soufflante.

Le système permet uniquement de valoriser le gaz produit par l'appareil à une seule pression.

De plus, une partie de l'oxygène gazeux produit est recyclée dans l'appareil de séparation d'air, donc tourne en rond ce qui oblige à grossir les équipements et de plus augmente la consommation d'énergie.

Le but de l'invention est de pallier aux défauts des procédés et des installations connus.

Selon la présente invention, il est prévu un procédé pour l'alimentation d'une unité consommatrice d'oxygène gazeux dans lequel :
i) on comprime un débit d'alimentation constitué par un mélange de gaz comprenant de l'air dans une unité de compression ;
ii) on envoie une première partie du mélange comprimé à l'unité ;
iii) on envoie une deuxième partie du mélange comprimé à un appareil de séparation d'air qui sépare le mélange pour produire deux débits d'oxygène gazeux dont l'un est à une pression plus élevée que l'autre ;
iv) on envoie le débit d'oxygène gazeux à une pression plus élevée à l'unité consommatrice d'oxygène gazeux, éventuellement en la mélangeant à la première partie du mélange comprimé ;
v) on envoie l'autre débit d'oxygène gazeux à au moins une unité de compression qui comprime également un débit d'air et on envoie le gaz ainsi comprimé à au moins une unité consommatrice du gaz.

Selon des modes particuliers de réalisation de l'invention, il est prévu :
- un procédé dans lequel le débit d'alimentation est de l'air;
- un procédé dans lequel les deux débits de gaz sont envoyés à la même unité consommatrice du gaz ;
- un autre procédé selon l'une quelconque des revendications précédentes selon lequel l'installation consommatrice d'un gaz est un haut-fourneau qui consomme de l'air enrichi en oxygène.

Selon la présente invention, il est également prévu une installation pour l'alimentation d'une unité consommatrice d'oxygène gazeux comprenant :

une unité de compression, une unité consommatrice d'oxygène gazeux, une unité de séparation du mélange gazeux comprenant de l'air des moyens pour envoyer un mélange gazeux à l'unité de compression, des moyens pour envoyer une première partie du mélange comprimé à l'unité consommatrice d'oxygène gazeux, des moyens pour envoyer une deuxième partie du mélange comprimé à l'unité de séparation, des moyens pour envoyer un premier débit d'oxygène gazeux à pression plus élevée à l'unité consommatrice d'oxygène gazeux et, des moyens pour envoyer un deuxième débit d'oxygène gazeux à pression moins élevée à au moins une unité de compression qui comprime également un débit d'air et ensuite à au moins une unité consommatrice d'oxygène gazeux.

L'invention pourrait s'appliquer à d'autres applications que celles décrites ici.

Les figures 3 à 8 illustrent des réalisations différentes de l'invention.

Dans la figure 3, 200 000 Nm³/h d'air est envoyé à la soufflante 21. Le haut-fourneau HF doit être alimenté par de l'air enrichi à 25 % en oxygène, ce qui représente un besoin de 350 T/J d'oxygène pur. Le débit de gaz 22 comprimé par la soufflante 21 est divisé en deux, la première partie 28 étant envoyée au haut-fourneau HF et la deuxième partie 23, soit un débit de 50 000 Nm³/h étant envoyée à un appareil de distillation 25 ayant deux colonnes reliées thermiquement de manière classique.

Cet appareil produit 120 T/J d'oxygène basse pression et 230 T/J d'oxygène moyenne pression. L'oxygène à moyenne pression est réuni au débit 28 et l'oxygène à basse pression est comprimé dans la soufflante 21.

Dans la variante de la figure 4, on alimente le haut fourneau de la figure 3 utilisant le même appareil de séparation d'air mais on utilise deux soufflantes 21, 21A, dont une 21 sert à alimenter l'unité de séparation 25 et l'unité consommatrice et l'autre 21A sert à comprimer l'air enrichi en oxygène basse pression.

De cette façon, on peut comprimer l'air avec des soufflantes pouvant être de tailles différentes ; seule une de ces soufflantes aura besoin de mesures de sécurité pour éviter des problèmes dus à la concentration en oxygène. Donc la soufflante 21A comprime 98,300 Nm³/h d'air enrichi en oxygène et la soufflante 21 comprime 145,000 Nm³/h d'air dont 50 000 Nm³/h sont envoyés à l'appareil 25 (débit 23). L'appareil produit 3300 Nm³/h d'oxygène basse pression, qui sont recyclés à la soufflante 21A pour y être comprimés et 6700 Nm³/h d'oxygène moyenne pression (débit 24). Les débits 28 et 24 réunis constituent les 200 000 Nm³/h d'air enrichi en oxygène nécessaire au haut fourneau.

Le débit de gaz comprimé 22 est divisé en deux, la première partie 28 étant envoyée à un haut-fourneau HF et la deuxième partie 23 étant envoyée à une unité de distillation 25 à deux colonnes. L'unité de distillation produit de l'oxygène à moyenne pression 24 qui est réuni au débit 28 et l'oxygène à basse pression 26 qui est comprimé dans la soufflante 21. Ainsi l'air enrichi avec 23 % d'oxygène est envoyé au haut-fourneau.

Dans la variante de la figure 4, deux soufflantes 21, 21A alimentent le haut-fourneau. l'oxygène à basse pression 26 est recyclé à la soufflante 21A et seule la soufflante 21 envoie de l'air à l'unité de séparation 25.

Dans la variante de la figure 5, l'oxygène à basse pression est séparé en deux débits 36, 37 dont chacun est comprimé par une soufflante respective 38, 39 et envoyé à un haut-fourneau HF2, HF3. Des débits d'air sont également envoyés aux compresseurs 38, 39.

L'unité de séparation 25 peut aussi être alimentée par un débit d'air provenant d'un compresseur 51 (voir figure 6).

L'oxygène à moyenne pression peut être produit par la vaporisation d'un débit liquide, éventuellement dans une colonne de mélange (échange de chaleur direct) ou contre une partie de l'air d'alimentation de l'appareil dans un échangeur (échange de chaleur indirect).

L'invention s'applique également aux autres unités consommatrices d'air enrichi en oxygène, par exemple dans les fours à verre et des unités de la métallurgie de cuivre.

Les autres gaz, par exemple l'azote, produits par l'appareil de séparation peuvent également être envoyés à l'unité consommatrice du gaz comprimé de l'invention.

Dans la figure 7, de l'air 71 comprimé à la pression de la colonne moyenne pression est divisé en trois parties. La première partie 71A est envoyée directement à la colonne moyenne pression. La deuxième partie 71B est comprimée dans un compresseur 75, liquéfiée dans la ligne d'échange 73 et envoyée à la colonne moyenne pression après détente. La troisième partie 71C est détendue dans une turbine d'insufflation 77 est envoyée à la colonne basse pression. De l'oxygène liquide est soutiré de la colonne basse pression, pompé et vaporisé dans la ligne d'échange 73.

Dans la figure 8, on retrouve les mêmes éléments que dans la figure 7 sauf que la turbine d'insufflation d'air 77 est remplacée par une turbine d'azote moyenne pression 87. L'air comprimé 71B est liquéfié et divisé en deux parties, dont une est envoyée à la colonne moyenne pression et l'autre à la colonne basse pression.

## Revendications

1. Procédé pour l'alimentation d'une unité (HF) consommatrice d'oxygène gazeux dans lequel :
i) on comprime un débit d'alimentation constitué par un mélange de gaz comprenant de l'air dans une unité de compression (21) ;
ii) on envoie une première partie (28) du mélange comprimé à l'unité (HF) ;
iii) on envoie une deuxième partie (23) du mélange comprimé à un appareil de séparation (25) qui sépare le mélange pour produire deux débits d'oxygène gazeux dont l'un est à une pression plus élevée que l'autre ;
iv) on envoie le débit d'oxygène gazeux à pression plus élevée (24) à l'unit consommatrice du gaz (HF), éventuellement en la mélangeant à la première partie (28) du mélange comprimé ;
v) on envoie l'autre débit d'oxygène gazeux (26) à au moins une unité de compression (21, 21A 38, 39) qui comprime également un débit d'air et on envoie le gaz ainsi comprimé à au moins une unité consommatrice d'oxygène gazeux (HF, HF2, HF3) ;

2. Procédé selon la revendication 1 dans lequel le débit d'alimentation est de l'air.

3. Procédé selon l'une des revendications précédentes dans lequel les deux débits d'oxygène gazeux sont envoyés à la même unité consommatrice du gaz (HF).

4. Procédé selon l'une des revendications précédentes dans lequel l'autre débit d'oxygène gazeux et le ou un des débits d'alimentation sont comprimés dans la même unité de compression (21).

5. Procédé selon l'une des revendications précédentes dans lequel une unité consommatrice d'oxygène gazeux (HF) est alimentée par au moins deux débits d'alimentation comprimés séparément par des unités de compression constituées par des soufflantes respectives (21, 21A).

6. Procédé selon la revendication 5 dans lequel une première soufflante (21A) est alimentée par l'autre débit d'oxygène gazeux (26) et par de l'air et une partie (23) du débit d'alimentation comprimé dans une deuxième soufflante (21) est envoyée à l'unité de séparation (25).

7. Procédé selon l'une des revendications précédentes dans lequel l'unité de séparation (25) est également alimentée par de l'air provenant d'un compresseur d'air (51).

8. Procédé selon l'une des revendications précédentes dans lequel l'oxygène à pression plus élevée est produit par l'unité (25) par vaporisation d'un liquide en échange de chaleur direct ou indirect, éventuellement avec un débit d'air comprimé (71B).

9. Procédé selon l'une quelconque des revendications précédentes dans lequel l'oxygène gazeux à pression plus élevée est comprimé jusqu'à cette pression.

10. Procédé selon l'une des revendications 8 ou 9 dans lequel l'air (71B) ou l'oxygène gazeux à pression plus élevée est comprimé par un compresseur (75) entraîné par une turbine de détente (77,87) de l'unité de séparation (25).

11. Procédé selon l'une des revendications précédentes dans lequel l'unité de séparation (25) est une unité de distillation cryogénique.

12. Procédé selon l'une quelconques des revendications précédentes dans lequel l'installation consommatrice d'oxygène gazeux (HF) est un haut-fourneau qui consomme de l'air enrichi en oxygène.

13. Installation pour l'alimentation d'une unité consommatrice d'oxygène gazeux (HF) comprenant :
une unité de compression (21), une unité consommatrice d'oxygène gazeux, une unité de séparation d'un mélange gazeux (25) comprenant de l'air, des moyens pour envoyer le mélange gazeux à l'unité de compression, des moyens(22,28) pour envoyer une première partie du mélange comprimé à l'unité consommatrice d'oxygène gazeux, des moyens (23) pour envoyer une deuxième partie du mélange comprimé à l'unité de séparation (25), des moyens (24) pour envoyer un premier débit d'oxygène gazeux à pression plus élevée à l'unité consommatrice (HF, HF1) d'oxygène gazeux des moyens (36,38) pour envoyer un deuxième débit d'oxygène gazeux à pression moins élevée à au moins une unité de compression (21, 21A, 38, 39) qui comprime également un débit d'air et ensuite à au moins une unité consommatrice d'oxygène gazeux (HF, HF2, HF3).

## Patentansprüche

1. Verfahren zur Speisung einer Sauerstoffgas verbrauchenden Einheit (HF), bei dem man:
i) einen aus einem Luft enthaltenden Gasgemisch bestehenden Speisestrom in einer Verdichtungseinheit (21) verdichtet;
ii) einen ersten Teil (28) des verdichteten Gemischs der Einheit (HF) zuführt;
iii) einen zweiten Teil (23) des verdichteten Gemischs einer Trennapparatur (25) zuführt, in der das Gemisch in zwei Sauerstoffgasströme zerlegt wird, von denen der eine unter höherem Druck steht als der andere;
iv) den unter höherem Druck stehenden Sauerstoffgasstrom (24) gegebenenfalls unter Vermischen mit dem ersten Teil (28) des verdichteten Gemischs der gasverbrauchenden Einheit (HF) zuführt;
v) den anderen Sauerstoffgasstrom (26) mindestens einer Verdichtungseinheit (21, 21A, 28, 39) zuführt, in der auch ein Luftstrom verdichtet wird, und das so verdichtete Gas mindestens einer Sauerstoffgas verbrauchenden Einheit (HF, HF2, HF3) zuführt.

2. Verfahren nach Anspruch 1, bei dem man als Speisestrom Luft verwendet.

3. Verfahren nach einem der vorhergehenden Ansprüche, bei dem man die beiden Sauerstoffgasströme derselben gasverbrauchenden Einheit (HF) zuführt.

4. Verfahren nach einem der vorhergehenden Ansprüche, bei dem man den anderen Sauerstoffgasstrom und den bzw. einen der Speiseströme in derselben Verdichtungseinheit (21) verdichtet.

5. Verfahren nach einem der vorhergehenden Ansprüche, bei dem man eine Sauerstoffgas verbrauchende Einheit (HF) mit mindestens zwei durch Verdichtungseinheiten, die durch jeweilige Gebläse (21, 21A) gebildet werden, getrennt verdichteten Speiseströmen speist.

6. Verfahren nach Anspruch 5, bei dem man ein erstes Gebläse (21A) mit dem anderen Sauerstoffgasstrom (26) und mit Luft speist und einen Teil (23) des in einem zweiten Gebläse (21) verdichteten Speisestroms der Trenneinheit (25) zuführt.

7. Verfahren nach einem der vorhergehenden Ansprüche, bei dem man die Trenneinheit (25) auch mit Luft aus einem Luftverdichter (51) speist.

8. Verfahren nach einem der vorhergehenden Ansprüche, bei dem man den unter höherem Druck stehenden Sauerstoff mit Hilfe der Einheit (25) durch Verdampfung einer Flüssigkeit in direktem oder indirektem Wärmeaustausch, gegebenenfalls mit einem Strom verdichteter Luft (71B), produziert.

9. Verfahren nach einem der vorhergehenden Ansprüche, bei dem man das unter höherem Druck stehende Sauerstoffgas auf diesen Druck verdichtet.

10. Verfahren nach Anspruch 8 oder 9, bei dem man die Luft (71B) oder das unter höherem Druck stehende Sauerstoffgas mit Hilfe eines durch eine Entspannungsturbine (77, 87) der Trenneinheit (25) angetriebenen Verdichters (75) verdichtet.

11. Verfahren nach einem der vorhergehenden Ansprüche, bei dem man als Trenneinheit (25) eine Tieftemperaturdestillationseinheit verwendet.

12. Verfahren nach einem der vorhergehenden Ansprüche, bei dem es sich bei der Sauerstoffgas verbrauchenden Einheit (HF) um einen sauerstoffangereicherte Luft verbrauchenden Hochofen handelt.

13. Vorrichtung zur Speisung einer Sauerstoffgas verbrauchenden Einheit (HF) mit:
einer Verdichtungseinheit (21), einer Sauerstoffgas verbrauchenden Einheit, einer Einheit (25) zur Trennung eines Luft enthaltenden Gasgemischs, Einrichtungen zum Zuführen des Gasgemischs zu der Verdichtungseinheit, Einrichtungen (22, 28) zum Zuführen eines ersten Teils des verdichteten Gemischs zu der Sauerstoffgas verbrauchenden Einheit, Einrichtungen (23) zum Zuführen eines zweiten Teils des verdichteten Gemischs zu der Trenneinheit (25), Einrichtungen (24) zum Zuführen eines ersten, unter höherem Druck stehenden Sauerstoffgasstroms zu einer Sauerstoffgas verbrauchenden Einheit (HF, HF1) und Einrichtungen (36, 38) zum Zuführen eines zweiten, unter niedrigerem Druck stehenden Sauerstoffgasstroms zu mindestens einer Verdichtungseinheit (21, 21A, 38, 39), in der auch ein Luftstrom verdichtet wird, und anschließend zu mindestens einer Sauerstoffgas verbrauchenden Einheit (HF, HF2, HF3).

## Claims

1. Process for feeding an oxygen-gas-consuming unit (HF), in which:
i) a feed stream consisting of a gas mixture comprising air is compressed in a compression unit (21);
ii) a first portion (28) of the compressed mixture is sent to the unit (HF);
iii) a second portion (23) of the compressed mixture is sent to a separation apparatus (25) which separates the mixture in order to produce two oxygen gas streams, one of which is at a higher pressure than the other;
iv) the oxygen gas stream (24) at higher pressure is sent to the gas-consuming unit (HF), optionally mixing it with the first portion (28) of the compressed mixture;
(v) the other oxygen gas stream (26) is sent to at least one compression unit (21, 21A, 38, 39), which also compresses an air stream, and the gas thus compressed is sent to at least one oxygen-gas-consuming unit (HF, HF2, HF3).

2. Process according to Claim 1, in which the feed stream is air.

3. Process according to one of the preceding claims, in which the two oxygen gas streams are sent to the same gas-consuming unit (HF).

4. Process according to one of the preceding claims, in which the other oxygen gas stream and the, or one of the, feed streams are compressed in the same compression unit (21).

5. Process according to one of the preceding claims, in which an oxygen gas-consuming unit (HF) is fed with at least two feed streams compressed separately by compression units consisting of respective blowers (21, 21A).

6. Process according to Claim 5, in which a first blower (21A) is fed by the other oxygen gas stream (26) and by air, and a portion (23) of the feed stream compressed in a second blower (21) is sent to the separation unit (25).

7. Process according to one of the preceding claims, in which the separation unit (25) is also fed with air delivered by an air compressor (51).

8. Process according to one of the preceding claims, in which the oxygen at higher pressure is produced by the unit (25) by vaporization of a liquid in direct or indirect heat exchange, possibly with a compressed air stream (71B).

9. Process according to any one of the preceding claims, in which the oxygen gas at higher pressure is compressed for this pressure.

10. Process according to one of Claims 8 or 9, in which the air (71B) or the oxygen gas at higher pressure is compressed by a compressor (75) driven by an expansion turbine (77, 87)of the separation unit (25).

11. Process according to one of the preceding claims, in which the separation unit (25) is a cryogenic distillation unit.

12. Process according to any one of the preceding claims, according to which the gas-consuming plant (HF) is a blast furnace which consumes oxygen-enriched air.

13. Installation for feeding an oxygen-gas-consuming unit (HF), comprising:
a compression unit (21), an oxygen-gas-consuming unit, a unit (25) for separating a gas mixture comprising air, means for sending the gas mixture to the compression unit, means (22, 28) for sending a first portion of the compressed mixture to the oxygen-gas-consuming unit, means (23) for sending a second portion of the compressed mixture to the separation unit (25), means (24) for sending a first oxygen gas stream, at higher pressure, to the oxygen-gas-consuming unit (HF, HF1), means (36, 38) for sending a second oxygen gas stream at lower pressure, to at least one compression unit (21, 21A, 38, 39) which also compresses an air stream and subsequently to at least one oxygen-gas-consuming unit (HF, HF2, HF3).
